# EUROPÄISCHE PATENTSCHRIFT

(11) **EP 3 488 108 B1**
(45) Veröffentlichungstag und Bekanntmachung des Hinweises auf die Patenterteilung: **21.10.2020**
(21) Anmeldenummer: 17751650.7
(22) Anmeldetag: 20.07.2017
(51) Int. Cl.: F04B 43/12, F04B 43/08, F04B 45/06, F04B 45/08

(54) **KLEMMVORRICHTUNG FÜR EINE FÖRDERVORRICHTUNG**
CLAMPING DEVICE FOR A DELIVERY DEVICE
DISPOSITIF DE SERRAGE POUR DISPOSITIF DE REFOULEMENT

(30) Priorität: 20.07.2016 DE 102016113386
(43) Veröffentlichungstag der Anmeldung: 29.05.2019
(73) Patentinhaber: Qonqave GmbH, 73249 Wernau (DE)
(72) Erfinder: REDSCHLAG, Lars, 70184 Stuttgart (DE); KRUTZENBICHLER, Alois, 82319 Starnberg (DE); RITSCHKA, Raymond, 71287 Weissach (DE); BAUMANN, Jochen, 70180 Stuttgart (DE)
(74) Vertreter: Daub, Thomas
(86) Internationale Anmeldenummer: PCT/EP2017/068321
(87) Internationale Veröffentlichungsnummer: WO 2018/015477

(56) Entgegenhaltungen:
- DE-A1-102014 118 924
- GB-A- 623 527
- GB-A- 800 154

## Beschreibung

### Stand der Technik

Die Erfindung betrifft eine Fördervorrichtung nach dem Oberbegriff des Anspruchs 1.

Aus EP 1 834 658 A1 und GB800154 A ist bereits eine Klemmvorrichtung für eine Fördervorrichtung bekannt. Die bekannte Fördervorrichtung umfasst zumindest eine Einspanneinheit zu einer Einspannung eines Schlauchförderelements der Fördervorrichtung, auf das zumindest in einem in der Einspanneinheit angeordneten Zustand mittels einer Antriebseinheit der Fördervorrichtung eine Antriebskraft zu einer Förderung eines Mediums ausübbar ist.

Des Weiteren sind aus EP 1 317 626 B1, DE 10 2014 118 924 A1, DE 10 2014 118 925 A1 und DE 10 2014 118 926 A1 bereits Fördervorrichtungen zumindest zu einem Fördern eines Fördermittels bekannt, die zumindest ein einen Förderraum zumindest teilweise begrenzendes Förderraumelement, das starr ausgebildet ist, und zumindest ein als Membranelement ausgebildetes elastisch verformbares Förderelement, das zusammen mit dem Förderraumelement den Förderraum begrenzt, umfassen. Das Förderelement ist verschieden von einem Schlauchförderelement ausgebildet und an dem Förderraumelement fixiert.

Die Aufgabe der Erfindung besteht insbesondere darin, eine gattungsgemäße Vorrichtung mit verbesserten Eigenschaften hinsichtlich einer schonenden Einspannung eines Schlauchförderelements und einer effizienten Förderung eines Mediums infolge einer Einspannung des Schlauchförderelements zur Verfügung zu stellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

### Vorteile der Erfindung

Die Erfindung geht aus von einer Fördervorrichtung, mit zumindest einer Einspanneinheit zu einer Einspannung zumindest eines Schlauchförderelements der Fördervorrichtung, auf das zumindest in einem in der Einspanneinheit angeordneten Zustand mittels einer Antriebseinheit der Fördervorrichtung eine Antriebskraft zu einer Förderung eines Mediums ausübbar ist.

Es wird vorgeschlagen, dass die Einspanneinheit dazu vorgesehen ist, das Schlauchförderelement als Ganzes, betrachtet in einem quer zu einer Förderrichtung des Schlauchförderelements verlaufenden Querschnitt, gekrümmt einzuspannen, wobei die Einspanneinheit zumindest ein, insbesondere verschieden von einem Antriebselement der Antriebseinheit ausgebildetes, Einspannelement aufweist, das ein konvexes Anlageelement umfasst, das eine Anlagefläche für das Schlauchförderelement bildet, wobei die Einspanneinheit zumindest das Einspannelement aufweist, das zumindest eine abgewinkelte Einspannfläche aufweist, wobei das Einspannelement zumindest ein Haftelement umfasst, das an der Einspannfläche des Einspannelements angeordnet ist. Unter "vorgesehen" soll insbesondere speziell ausgelegt und/oder speziell ausgestattet verstanden werden. Darunter, dass ein Element und/oder eine Einheit zu einer bestimmten Funktion vorgesehen ist/sind, soll insbesondere verstanden werden, dass das Element und/oder die Einheit diese bestimmte Funktion in zumindest einem Anwendungs- und/oder Betriebszustand erfüllen/erfüllt und/oder ausführen/ausführt.

Unter "gekrümmt eingespannt" soll insbesondere eine Anordnung des Schlauchförderelements als Ganzes in der Einspanneinheit verstanden werden, wobei das Schlauchförderelement vorzugsweise mit zwei sich abgewandten Randbereichen zwischen einem Einspannelement und einem weiteren Einspannelement der Einspanneinheit fixiert ist und zumindest in einem Teilbereich, insbesondere in zumindest einem Teilbereich, der zumindest im Wesentlichen frei von einem Einspannflächenkontakt der Einspanneinheit ist, gekrümmt ist. Bevorzugt ist in einem in der Einspanneinheit angeordneten Zustand des Schlauchförderelements als Ganzes zumindest ein Teilbereich des Schlauchförderelements, der zumindest im Wesentlichen frei von einem Einspannflächenkontakt der Einspanneinheit ist, gekrümmt angeordnet, insbesondere unter Einwirkung zumindest eines oder mehreren konvexen und/oder konkaven Elements/Elementen der Einspanneinheit. Das Schlauchförderelement kann, betrachtet in einem quer zu einer Förderrichtung des Schlauchförderelements verlaufenden Querschnitt, über seine gesamte Erstreckung gekrümmt in der Einspanneinheit angeordnet sein oder lediglich in einem Teilbereich, insbesondere in zumindest einem Teilbereich, der zumindest im Wesentlichen frei von einem Einspannflächenkontakt der Einspanneinheit ist, insbesondere in einem förderfreien Zustand des Schlauchförderelements. Bevorzugt wird das Schlauchförderelement infolge einer Einspannung in die Einspanneinheit, betrachtet in einem quer zu einer Förderrichtung des Schlauchförderelements verlaufenden Querschnitt, ausgehend von einer kreisförmigen Form in eine gekrümmte, insbesondere bogenförmige, Form überführt, in der Innenwandungsbereiche des Schlauchförderelements aneinander anliegen. Vorzugsweise liegen insbesondere zumindest mehr als 30 %, bevorzugt zumindest mehr als 50 % und besonders bevorzugt zumindest mehr als 70 % einer Gesamterstreckung einer Innenwandung des Schlauchförderelements in einem mittels der Einspanneinheit eingespannten Zustand des Schlauchförderelements aneinander an, insbesondere in einem förderfreien Zustand des Schlauchförderelements. Vorzugsweise sind insbesondere zumindest mehr als 5 %, bevorzugt zumindest mehr als 10 % und besonders bevorzugt zumindest mehr als 20 % einer Gesamterstreckung einer Innenwandung des Schlauchförderelements in einem mittels der Einspanneinheit eingespannten Zustand des Schlauchförderelements frei von einem Kontakt mit einem gegenüberliegenden Innenwandungsbereich, insbesondere in einem förderfreien Zustand des Schlauchförderelements. Unter einem "förderfreien Zustand" soll insbesondere ein Zustand des Schlauchförderelements verstanden werden, in dem das Schlauchförderelement insbesondere entkoppelt ist von einer Einwirkung einer Antriebskraft zu einer Förderung eines Mediums durch das Schlauchförderelement. Der Innenwandungsbereich, der frei von einem Kontakt mit einem gegenüberliegenden Innenwandungsbereich ist, ist vorzugsweise zu einer elastischen Verformung zu einer Förderung eines Mediums vorgesehen.

Vorzugsweise weist das Schlauchförderelement einen kreisringförmigen Querschnitt auf, insbesondere in einem von der Einspanneinheit getrennten Zustand. Es ist jedoch auch denkbar, dass das Schlauchförderelement einen anderen, einem Fachmann als sinnvoll erscheinenden Querschnitt aufweist, wie beispielsweise einen kreisringförmigen Querschnitt mit Seitenfortsätzen, einen polygonalen Querschnitt o. dgl. Die Einspanneinheit ist vorzugsweise dazu vorgesehen, das Schlauchförderelement als Ganzes, betrachtet in einem quer zu einer Förderrichtung des Schlauchförderelements verlaufenden Querschnitt, zumindest im Wesentlichen bogenförmig einzuspannen, wobei insbesondere sich gegenüberliegende Innenwandbereich des Schlauchförderelements aneinander anliegen. Besonders bevorzugt weist das Schlauchförderelement in einem mittels der Einspanneinheit eingespannten Zustand zumindest in einem Mittelbereich des Schlauchförderelements eine bogenförmige Form auf, wobei an den Mittelbereich anschließende Randbereiche des Schlauchförderelements, in denen insbesondere zumindest mehr als 50 % einer Gesamterstreckung der Innenwandung des Schlauchförderelements aneinander anliegen, sich ausgehend von dem Mittelbereich tangential von dem Mittelbereich weg erstrecken. Denkbar ist jedoch auch, dass die Randbereiche sich entsprechend eines Radius des Mittelbereichs ausgehend von dem Mittelbereichweg erstrecken. Bevorzugt weist das Schlauchförderelement in einem mittels der Einspanneinheit eingespannten Zustand in den Randbereichen jeweils einen Scheitelpunkt bzw. Wendepunkt auf, in dem eine Krümmung des Schlauchförderelements maximal ist. Vorzugsweise weist das Schlauchförderelement in einem mittels der Einspanneinheit eingespannten Zustand insgesamt fünf Scheitelpunkte bzw. Wendepunkte auf. Insbesondere weist das Schlauchförderelement in einem mittels der Einspanneinheit eingespannten Zustand jeweils einen Scheitelpunkt bzw. Wendepunkt in den beiden Randbereichen auf und drei Scheitelpunkte bzw. Wendepunkte im Mittelbereich, insbesondere in einem förderfreien Zustand des Schlauchförderelements.

Die Förderrichtung des Schlauchförderelements verläuft bevorzugt zumindest im Wesentlichen parallel, insbesondere koaxial, zu einer Längsachse des Schlauchförderelements. Vorzugsweise ist das Schlauchförderelement rotationssymmetrisch um die Längsachse ausgebildet. Es ist jedoch auch denkbar, dass das Schlauchförderelement eine andere, einem Fachmann als sinnvoll erscheinende Symmetrie in Bezug auf die Längsachse aufweist. Unter "im Wesentlichen parallel" soll hier insbesondere eine Ausrichtung einer Richtung relativ zu einer Bezugsrichtung, insbesondere in einer Ebene, verstanden werden, wobei die Richtung gegenüber der Bezugsrichtung eine Abweichung insbesondere kleiner als 8°, vorteilhaft kleiner als 5° und besonders vorteilhaft kleiner als 2° aufweist. In einem in der Einspanneinheit eingespannten Zustand des Schlauchförderelements definiert vorzugsweise ein durch einen nicht aneinander anliegenden Innenwandungsbereich der Innenwandung des Schlauchförderelements begrenzter Innenquerschnitt des Schlauchförderelements einen Förderraum zu einer Förderung eines Mediums. Das Schlauchförderelement ist vorzugsweise dazu vorgesehen, zu einer Förderung eines Mediums, insbesondere eines Fluids, verformt zu werden, insbesondere elastisch verformt zu werden, insbesondere in einem in der Einspanneinheit eingespannten Zustand unter einer Einwirkung einer Antriebskraft. Das Schlauchförderelement ist bevorzugt dazu vorgesehen, infolge einer Verformung, insbesondere einer wiederhohlbaren elastischen Verformung, des Schlauchförderelements eine Förderung eines Mediums aus dem und/oder durch den Förderraum zu ermöglichen. Bevorzugt ist das Schlauchförderelement als dehnelastischer Schlauch ausgebildet.

Mittels der erfindungsgemäßen Ausgestaltung kann vorteilhaft eine schonende Einspannung eines Schlauchförderelements ermöglicht werden. Eine Belastung in Randbereichen des Schlauchförderelements infolge einer während einer Förderung hervorgerufenen und sich wiederholenden Quetschung kann vorteilhaft gering gehalten werden, da das Schlauchförderelement mittels der erfindungsgemäßen Klemmvorrichtung zu einer Förderung eines Mediums vorzugsweise lediglich im Mittelbereich wiederholend elastisch verformt wird. Zudem kann vorteilhaft eine effiziente Förderung eines Mediums infolge einer Einspannung des Schlauchförderelements realisiert werden.

Vorzugsweise ist das konvexe Anlageelement dazu vorgesehen, das Schlauchförderelement in einem an dem konvexen Anlageelement anliegenden Zustand des Schlauchförderelements als Ganzes zu krümmen, insbesondere in einem mittels der Einspanneinheit eingespannten Zustand. Das Schlauchförderelement liegt vorzugsweise mit einer dem Förderraum des Schlauchförderelements abgewandten Außenfläche des Schlauchförderelements an dem konvexen Anlageelement an, insbesondere in einem mittels der Einspanneinheit eingespannten Zustand des Schlauchförderelements. Das konvexe Anlageelement ist einteilig an das Einspannelement angeformt. Unter "einteilig" soll insbesondere zumindest stoffschlüssig verbunden verstanden werden, beispielsweise durch einen Schweißprozess, einen Klebeprozess, einen Anspritzprozess und/oder einen anderen, dem Fachmann als sinnvoll erscheinenden Prozess, und/oder vorteilhaft in einem Stück geformt verstanden werden, wie beispielsweise durch eine Herstellung aus einem Guss und/oder durch eine Herstellung in einem Ein- oder Mehrkomponentenspritzverfahren und vorteilhaft aus einem einzelnen Rohling. Mittels der erfindungsgemäßen Ausgestaltung kann konstruktiv einfach eine schonende Einspannung eines Schlauchförderelements ermöglicht werden. Es kann vorteilhaft eine gekrümmte Einspannung des Schlauchförderelements ermöglicht werden, um vorzugsweise eine Belastung in Randbereichen des Schlauchförderelements infolge einer während einer Förderung hervorgerufenen und sich wiederholenden Quetschung vorteilhaft gering zu halten.

Ferner wird vorgeschlagen, dass die Einspanneinheit zumindest das, insbesondere verschieden von dem Antriebselement der Antriebseinheit ausgebildete, Einspannelement aufweist, das das konvexe Anlageelement umfasst, das die Anlagefläche für das Schlauchförderelement bildet, wobei das konvexe Anlageelement zumindest in einem Teilbereich eine konkave Ausnehmung aufweist. Vorzugsweise ist die konkave Ausnehmung des konvexen Anlageelements in einem Bereich des konvexen Anlageelements angeordnet, in dem das Antriebselement der Antriebseinheit zu einer Förderung eines Mediums auf das Schlauchförderelement einwirkt. Das Schlauchförderelement, insbesondere zumindest ein Teilbereich des Schlauchförderelements, ist mittels einer Einwirkung einer Antriebskraft in Richtung der konkaven Ausnehmung bewegbar, insbesondere zu einer Förderung eines Mediums durch das Schlauchförderelement. Vorzugsweise sind in einem mit einer Antriebskraft beaufschlagten Zustand des Schlauchförderelements zumindest zwei sich gegenüberliegende Teilbereiche des Schlauchförderelements zumindest teilweise in der konkaven Ausnehmung angeordnet, insbesondere zu einer Verdrängung eines im Schlauchförderelement befindlichen Mediums. Vorzugsweise ist das Schlauchförderelement derart verformbar, insbesondere wiederholbar elastisch verformbar, dass das Schlauchförderelement zu einer Förderung eines Mediums in Richtung der konkaven Ausnehmung des konvexen Anlageelements bewegbar ist und insbesondere zumindest teilweise in diese hineinbewegbar ist. Somit kann vorteilhaft eine dynamische Förderung eines Mediums oder eine verdrängende Förderung eines Mediums realisiert werden. Mittels der erfindungsgemäßen Ausgestaltung kann vorteilhaft eine effiziente Förderung eines Mediums infolge einer Einspannung des Schlauchförderelements realisiert werden. Es kann zudem konstruktiv einfach eine schonende Einspannung eines Schlauchförderelements ermöglicht werden. Es kann vorteilhaft eine gekrümmte Einspannung des Schlauchförderelements ermöglicht werden, um vorzugsweise eine Belastung in Randbereichen des Schlauchförderelements infolge einer während einer Förderung hervorgerufenen und sich wiederholenden Quetschung vorteilhaft gering zu halten.

Zudem wird vorgeschlagen, dass die konkave Ausnehmung des konvexen Anlageelements, betrachtet in einem quer zu einer Förderrichtung des Schlauchförderelements verlaufenden Querschnitt, durch drei in einem Teilbereich des konvexen Anlageelements angeordnete und aufeinanderfolgende Kreisbogenabschnitte des konvexen Anlageelements begrenzt wird. Vorzugsweise ist der Teilbereich des konvexen Anlageelements im Wesentlichen fluchtend mit einem Wirkungsbereich eines Antriebselements der Antriebseinheit angeordnet, in dem das Antriebselement zu einer Förderung eines Mediums mittels des Schlauchförderelements auf das Schlauchförderelement einwirkt, insbesondere in einem an einer Pumpvorrichtung angeordneten Zustand der Klemmvorrichtung. Das konvexe Anlageelement weist zumindest in dem Teilbereich vorteilhafterweise, betrachtet in einem Querschnitt, eine wellenförmige Ausgestaltung auf, wobei insbesondere ein Wellental zwischen zwei Wellenbergen angeordnet ist, das insbesondere die konkave Ausnehmung bildet. Zwei der Kreisbogenabschnitte bilden insbesondere Wellenberge und eines der Kreisbogenabschnitte bildet ein Wellental. Besonders bevorzugt verläuft der Querschnitt in einer sich zumindest im Wesentlichen senkrecht zur Förderrichtung verlaufenden Ebene. Bevorzugt verlaufen die Kreisbogenabschnitte der starren Wand des konvexen Anlageelements in der sich zumindest im Wesentlichen senkrecht zur Förderrichtung verlaufenden Ebene. Mittels der erfindungsgemäßen Ausgestaltung kann vorteilhaft eine effiziente Förderung eines Mediums infolge einer Einspannung des Schlauchförderelements realisiert werden. Es kann zudem konstruktiv einfach eine schonende Einspannung eines Schlauchförderelements ermöglicht werden. Es kann vorteilhaft eine gekrümmte Einspannung des Schlauchförderelements ermöglicht werden, um vorzugsweise eine Belastung in Randbereichen des Schlauchförderelements infolge einer während einer Förderung hervorgerufenen und sich wiederholenden Quetschung vorteilhaft gering zu halten.

Des Weiteren wird vorgeschlagen, dass die Einspanneinheit zumindest das Einspannelement und zumindest ein weiteres mit dem Einspannelement zusammenwirkendes Einspannelement aufweist, das zumindest die konkave Ausnehmung begrenzt, in die zumindest ein konvexes Anlageelement des Einspannelements in einem miteinander verbundenen Zustand des Einspannelements und des weiteren Einspannelements zumindest teilweise eingreift. Das Einspannelement und das weitere Einspannelement sind zu einem Einspannen des Schlauchförderelements vorzugsweise aneinander fixierbar, insbesondere in einer Verbindungsebene der Einspanneinheit. Zu einer Fixierung des Einspannelements und des weiteren Einspannelements aneinander umfasst die Klemmvorrichtung vorzugsweise zumindest eine Fixiereinheit. Die Fixiereinheit kann jegliche, einem Fachmann als sinnvoll erscheinende Ausgestaltungen aufweisen, wie beispielsweise eine Ausgestaltung als Schraubfixiereinheit, als Klemmfixiereinheit, als Bajonettfixiereinheit o. dgl. Bevorzugt ist das Schlauchförderelement in einem eingespannten Zustand mittels des konvexen Anlageelements zumindest teilweise in der konkaven Ausnehmung des weiteren Einspannelements anordenbar. Die konkave Ausnehmung des weiteren Einspannelements weist vorzugsweise zumindest einen Durchbruch auf, durch den ein Antriebselement der Antriebseinheit auf das in der Einspanneinheit angeordnete Schlauchförderelement einwirken kann. Vorzugsweise erstreckt sich das konvexe Anlageelement über die Verbindungsebene, in der das Einspannelement und das weitere Einspannelement miteinander verbunden sind, hinweg, insbesondere in die konkave Ausnehmung des weiteren Einspannelements hinein. Das Einspannelement und das weitere Einspannelement sind vorzugsweise als Spannbacken ausgebildet. Es ist jedoch auch denkbar, dass das Einspannelement und/oder das weitere Einspannelement eine andere, einem Fachmann als sinnvoll erscheinende Ausgestaltung aufweisen. Mittels der erfindungsgemäßen Ausgestaltung kann konstruktiv einfach eine schonende Einspannung eines Schlauchförderelements ermöglicht werden. Es kann vorteilhaft eine gekrümmte Einspannung des Schlauchförderelements ermöglicht werden, um vorzugsweise eine Belastung in Randbereichen des Schlauchförderelements infolge einer während einer Förderung hervorgerufenen und sich wiederholenden Quetschung vorteilhaft gering zu halten.

Vorzugsweise umfasst das Einspannelement zumindest eine weitere abgewinkelte Einspannfläche, insbesondere eine relativ zur Verbindungsebene abgewinkelte weitere Einspannfläche. Die Einspannfläche ist vorzugsweise einteilig mit dem konvexen Anlageelement ausgebildet. Die weitere Einspannfläche ist bevorzugt einteilig mit dem konvexen Anlageelement ausgebildet. Die Einspannfläche und die weitere Einspannfläche schließen vorzugsweise einen Winkel ein, der insbesondere kleiner ist als 180° und insbesondere größer ist als 45°, bevorzugt größer ist als 60° und besonders bevorzugt größer ist als 90°. Vorzugsweise schließen die Einspannfläche und die weitere Einspannfläche einen Winkel ein, der einen Wert zwischen 180° und 100° aufweist. Insbesondere begrenzt die Einspannfläche und die weitere Einspannfläche des Einspannelements die konkave Ausnehmung des konvexen Anlageelements. Vorteilhafterweise umfasst das Einspannelement zumindest ein Haftelement, das an der Einspannfläche angeordnet ist. Das Haftelement kann als Fortsatz, als geriffelte Oberfläche, als angeraute Oberfläche, als Haken, als Haftbeschichtung mit einem hohen Reibwert, als Klebebeschichtung oder als ein anderes, einem Fachmann als sinnvoll erscheinendes Haftelement ausgebildet sein, das dazu vorgesehen ist, eine Haftkraft auf das Schlauchförderelement in einem mittels der Einspanneinheit eingespannten Zustand auf das Schlauchförderelement auszuüben, um einer Bewegung des Schlauchförderelements entlang der Einspannfläche, insbesondere quer zur Förderrichtung, entgegenzuwirken. Vorzugsweise umfasst das Einspannelement ein weiteres Haftelement, das an der weiteren Einspannfläche angeordnet ist. Insbesondere weist das weitere Haftelement eine zum Haftelement zumindest im Wesentlichen analoge Ausgestaltung auf. Mittels der erfindungsgemäßen Ausgestaltung kann konstruktiv eine gekrümmte Einspannung des Schlauchförderelements ermöglicht werden, um vorzugsweise eine Belastung in Randbereichen des Schlauchförderelements infolge einer während einer Förderung hervorgerufenen und sich wiederholenden Quetschung vorteilhaft gering zu halten. Es kann vorteilhaft eine sichere Einspannung des Schlauchförderelements mittels der Einspanneinheit realisiert werden.

Zudem wird vorgeschlagen, dass die Einspanneinheit zumindest ein Einspannelement und zumindest ein weiteres mit dem Einspannelement zusammenwirkendes Einspannelement aufweist, wobei das Einspannelement und das weitere Einspannelement jeweils zumindest eine abgewinkelte Einspannfläche, insbesondere eine relativ zur Verbindungsebene abgewinkelte Einspannfläche, aufweisen, die korrespondierend zueinander ausgebildet sind. Das weitere Einspannelement umfasst zumindest eine weitere abgewinkelte Einspannfläche, insbesondere eine relativ zur Verbindungsebene abgewinkelte weitere Einspannfläche. Die Einspannfläche und/oder die weitere Einspannfläche des weiteren Einspannelements sind/ist bevorzugt einteilig mit dem weiteren Einspannelement ausgebildet. Die Einspannfläche und die weitere Einspannfläche des weiteren Einspannelements schließen vorzugsweise einen Winkel ein, der insbesondere kleiner ist als 180° und insbesondere größer ist als 45°, bevorzugt größer ist als 60° und besonders bevorzugt größer ist als 90°. Vorzugsweise schließen die Einspannfläche und die weitere Einspannfläche des weiteren Einspannelements einen Winkel ein, der einen Wert zwischen 180° und 100° aufweist. Vorteilhafterweise umfasst das weitere Einspannelement zumindest ein Haftelement, das an der Einspannfläche des weiteren Einspannelements angeordnet ist. Das Haftelement des weiteren Einspannelements kann als Fortsatz, als geriffelte Oberfläche, als angeraute Oberfläche, als Haken, als Haftbeschichtung mit einem hohen Reibwert, als Klebebeschichtung oder als ein anderes, einem Fachmann als sinnvoll erscheinendes Haftelement ausgebildet sein, das dazu vorgesehen ist, eine Haftkraft auf das Schlauchförderelement in einem mittels der Einspanneinheit eingespannten Zustand auf das Schlauchförderelement auszuüben, um einer Bewegung des Schlauchförderelements entlang der Einspannfläche, insbesondere quer zur Förderrichtung, entgegenzuwirken. Vorzugsweise umfasst das weitere Einspannelement ein weiteres Haftelement, das an der weiteren Einspannfläche des weiteren Einspannelements angeordnet ist. Insbesondere weist das weitere Haftelement eine zum Haftelement zumindest im Wesentlichen analoge Ausgestaltung auf. Besonders bevorzugt ist das Schlauchförderelement in einem mittels der Einspanneinheit eingespannten Zustand zwischen der Einspannfläche und der weiteren Einspannfläche des Einspannelements sowie der Einspannfläche und der weiteren Einspannfläche des weiteren Einspannelements angeordnet. Vorzugsweise liegt das Schlauchförderelement in einem mittels der Einspanneinheit eingespannten Zustand an der Einspannfläche und der weiteren Einspannfläche des Einspannelements sowie der Einspannfläche und der weiteren Einspannfläche des weiteren Einspannelements an. Mittels der erfindungsgemäßen Ausgestaltung kann vorteilhaft eine sichere Einspannung des Schlauchförderelements mittels der Einspanneinheit realisiert werden. Es kann konstruktiv eine gekrümmte Einspannung des Schlauchförderelements ermöglicht werden, um vorzugsweise eine Belastung in Randbereichen des Schlauchförderelements infolge einer während einer Förderung hervorgerufenen und sich wiederholenden Quetschung vorteilhaft gering zu halten.

Des Weiteren wird vorgeschlagen, dass zumindest die abgewinkelte Einspannfläche des weiteren Einspannelements zumindest eine konkave Ausnehmung, in die das Schlauchförderelement in zumindest einem eingespannten Zustand zumindest teilweise hineinragt, begrenzt. Die Einspannfläche und/oder die weitere Einspannfläche des weiteren Einspannelements begrenzen/begrenzt vorzugsweise die konkave Ausnehmung des weiteren Einspannelements, in die das Schlauchförderelement in zumindest einem eingespannten Zustand zumindest teilweise hineinragt. Mittels der erfindungsgemäßen Ausgestaltung kann vorteilhaft eine sichere Einspannung des Schlauchförderelements mittels der Einspanneinheit realisiert werden. Es kann konstruktiv eine gekrümmte Einspannung des Schlauchförderelements ermöglicht werden, um vorzugsweise eine Belastung in Randbereichen des Schlauchförderelements infolge einer während einer Förderung hervorgerufenen und sich wiederholenden Quetschung vorteilhaft gering zu halten.

Zudem wird eine Fördervorrichtung, insbesondere eine Pumpenvorrichtung, mit zumindest einer Klemmvorrichtung, mit zumindest einem Schlauchförderelement und mit zumindest einer Antriebseinheit zu einer Erzeugung einer auf das Schlauchförderelement einwirkenden Antriebskraft vorgeschlagen. Es ist auch denkbar, dass die Fördervorrichtung eine Vielzahl an Schlauchförderelementen umfasst, die mittels der Klemmvorrichtung einspannbar sind. Die Klemmvorrichtung kann dazu vorgesehen sein, eine Vielzahl an Schlauchfördermittel derart einzuspannen, dass mittels der Antriebseinheit, insbesondere mittels eines Antriebselements, eine Antriebskraft auf alle eingespannten Schlauchförderelemente ausübbar ist. Bevorzugt ist das Schlauchförderelement mittels der Antriebseinheit derart antreibbar, dass eine Förderung eines Mediums gemäß einem Wanderwellenprinzip (vgl. beispielsweise die Offenbarung der EP 1 317 626 B1) ermöglichbar ist. Die Antriebseinheit kann als mechanische Antriebseinheit, als magnetische Antriebseinheit, als piezoelektrische Antriebseinheit, als hydraulische Antriebseinheit, als pneumatische Antriebseinheit, als elektrische Antriebseinheit, als magnetorheologische Antriebseinheit, als Carbontubes-Antriebseinheit, als eine Kombination aus einer der genannten Arten von Antriebseinheiten oder als eine andere, einem Fachmann als sinnvoll erscheinende Antriebseinheit ausgebildet sein. Vorzugsweise weist die Antriebseinheit zumindest ein Antriebselement auf, das dazu vorgesehen ist, auf das Schlauchförderelement einzuwirken, insbesondere dazu vorgesehen ist, eine elastische Verformung des Schlauchförderelements infolge einer Einwirkung einer Antriebskraft auf das Schlauchförderelement hervorzurufen. Das Antriebselement kann jegliche, einem Fachmann als sinnvoll erscheinende Ausgestaltungen aufweisen, wie beispielsweise eine Ausgestaltung als Stößel, als Fortsatz, als Wendel, als Nocken, als Piezoelement, als Magnet, als Exzenter o. dgl. Die Antriebseinheit umfasst vorzugsweise zumindest eine Elektromotoreinheit, die insbesondere dazu vorgesehen ist, zumindest das Antriebselement anzutreiben. Es ist jedoch auch denkbar, dass die Antriebseinheit eine andere, einem Fachmann als sinnvoll erscheinende Motoreinheit umfasst, wie beispielsweise eine Verbrennungsmotoreinheit, eine Hybridmotoreinheit o. dgl. Bevorzugt weist die Fördervorrichtung zumindest eine Gehäuseeinheit auf, an der die Klemmvorrichtung anordenbar, insbesondere austauschbar anordenbar, ist.

Bevorzugt ist die Antriebseinheit als Wendelantriebseinheit oder als Exzenterantriebseinheit ausgebildet. Unter einer "Wendelantriebseinheit" soll hier insbesondere eine Antriebseinheit verstanden werden, die zumindest ein wendelartiges Antriebselement aufweist, das insbesondere zu einer Einwirkung einer Antriebskraft, insbesondere einer direkten Einwirkung einer Antriebskraft, auf das Schlauchförderelement vorgesehen ist. Es ist jedoch auch denkbar, dass die Antriebseinheit eine andere, einem Fachmann als sinnvoll erscheinende Ausgestaltung aufweist, wie beispielsweise eine Ausgestaltung als Paternosterantriebseinheit, als Tellerradantriebseinheit o. dgl. Unter einer "Paternosterantriebseinheit" soll hier insbesondere eine Antriebseinheit verstanden werden, die zumindest ein Krafteinwirkungselement aufweist, das insbesondere zu einer Einwirkung einer Antriebskraft, insbesondere einer direkten Einwirkung einer Antriebskraft, auf das Schlauchförderelement in einem Umlaufantrieb antreibbar ist, wobei insbesondere das Krafteinwirkungselement sich zu einer Einwirkung einer Antriebskraft auf das Schlauchförderelement zumindest im Wesentlichen parallel zu einer Umlaufebene, insbesondere in der Umlaufebene, in der das Krafteinwirkungselement in einem Umlaufbetrieb antreibbar ist, erstreckt. Unter einer "Tellerscheibenantriebseinheit" soll hier insbesondere eine Antriebseinheit verstanden werden, die zumindest ein Antriebselement aufweist, das insbesondere zu einer Einwirkung einer Antriebskraft, insbesondere einer direkten Einwirkung einer Antriebskraft, auf das Schlauchförderelement an einem rotierend antreibbaren Tellerelement angeordnet ist, wobei insbesondere das Antriebselement sich zu einer Einwirkung einer Antriebskraft auf das Schlauchförderelement zumindest im Wesentlichen parallel zu einer Rotationsachse des Tellerelements erstreckt.

Die Antriebseinheit umfasst bevorzugt zumindest ein als Wendel oder zumindest ein als Exzenter ausgebildetes Antriebselement. Vorzugsweise ist das Antriebselement dazu vorgesehen, direkt auf das Schlauchförderelement einzuwirken. Es ist jedoch auch denkbar, dass zumindest ein weiteres Element oder weitere Elemente zwischen dem Antriebselement und dem Schlauchförderelement angeordnet ist/sind, wie beispielsweise ein Reibungsminderungselement, ein Lagerelement, ein Schonungselement, das zu einer Schonung einer Außenfläche des Schlauchförderelements infolge einer Einwirkung des Antriebselements auf das Schlauchförderelement, vorgesehen ist, o. dgl. Das Antriebselement kann bei einer Ausgestaltung als Antriebswendel ein oder mehrere Wendelelement/e aufweisen, das oder die beispielsweise einen kreissegmentartigen Querschnitt, einen wellenartigen Querschnitt, insbesondere einen wellenartigen Querschnitt mit zumindest zwei Wellenbergen und einem Wellental, wobei die Wellenberge gleiche oder unterschiedliche maximale Höhen aufweisen können, aufweist/aufweisen. Das oder die Wendelelement/e kann aus einem federnd elastischen Werkstoff gebildet sein oder aus dem gleichen Werkstoff wie ein Grundkörper des Antriebselements. Weitere, einem Fachmann als sinnvoll erscheinende Ausgestaltungen des Antriebselements sind ebenfalls denkbar. Vorteilhafterweise verläuft zumindest eine Antriebsachse der Antriebseinheit zumindest im Wesentlichen parallel zur Förderrichtung des Schlauchförderelements, insbesondere einer Förderrichtung im Förderraum. Bevorzugt verläuft bei einer Ausgestaltung der Antriebseinheit als Wendelantriebseinheit oder als Exzenterantriebseinheit eine Rotationsachse des als Wendel oder des als Exzenter ausgebildeten Antriebselements, die die Antriebsachse der Antriebseinheit bildet, zumindest im Wesentlichen parallel zur Förderrichtung im Förderraum. Vorzugsweise verläuft eine Rotationsachse eines Rotorelements der Elektromotoreinheit der Antriebseinheit zumindest im Wesentlichen parallel zur Förderrichtung im Förderraum. Die Rotationsachse des Rotorelements der Elektromotoreinheit bildet bevorzugt eine weitere Antriebsachse, die zumindest im Wesentlichen parallel zur Förderrichtung im Förderraum verläuft.

Bevorzugt umfasst die Pumpvorrichtung zumindest eine Fördermittelvorratseinheit zu einer Bevorratung eines Mediums, insbesondere eines Fluids, das mittels des Schlauchförderelements förderbar ist. Unter einer "Fördermittelvorratseinheit" soll hier insbesondere eine Einheit verstanden werden, die zumindest einen Speicherraum aufweist, in dem ein Medium, insbesondere ein Fluid, speicherbar ist. Vorzugsweise ist ein Volumen des Speicherraums der Fördermittelvorratseinheit zumindest größer als ein Volumen des Förderraums. Vorzugsweise ist die Fördermittelvorratseinheit tankartig ausgebildet. Hierbei kann die Fördermittelvorratseinheit als Karpule, als Ampulle, als Patrone o. dgl. ausgebildet sein. Die Fördermittelvorratseinheit ist vorzugsweise strömungstechnisch mit dem Förderraum verbunden. Bevorzugt ist ein Ausgang der Fördermittelvorratseinheit mittels zumindest eines Kanals der Fördervorrichtung, insbesondere dem Schlauchförderelement, mit dem Förderraumeingang des Förderraums verbunden, insbesondere fluiddicht verbunden. Ein im Speicherraum der Fördermittelvorratseinheit bevorratetes Medium kann somit vorteilhaft mittels eines Zusammenwirkens des Schlauchförderelements aus dem Speicherraum herausgefördert werden.

Vorzugsweise ist die Pumpvorrichtung zu einer Verwendung im medizinischen Bereich vorgesehen. Es ist jedoch auch denkbar, dass die Pumpvorrichtung zu einer Verwendung in anderen Bereichen vorgesehen ist, wie beispielsweise in einem Nahrungsmittelbereich, in einem Chemiebereich, in einem Pharmabereich, insbesondere zu einer chargenkonformen Nutzung, in einem Vivariumbereich (Aquarium usw.), in einem Haushaltsmaschinenbereich, in einem Zahnhygienebereich o. dgl. Mittels der erfindungsgemäßen Ausgestaltung kann vorteilhaft eine effiziente Förderung eines Mediums infolge einer Einspannung des Schlauchförderelements realisiert werden.

Des Weiteren wird vorgeschlagen, dass die Einspanneinheit zumindest das Einspannelement und zumindest ein weiteres mit dem Einspannelement zusammenwirkendes Einspannelement aufweist, das zumindest eine konkave Ausnehmung begrenzt, in das zumindest das Antriebselement der Antriebseinheit zu einer Einwirkung einer Antriebskraft auf das Schlauchförderelement zumindest teilweise eingreift. Vorzugsweise greift ein als Wendel ausgebildetes Antriebselement der Antriebseinheit zumindest teilweise in die konkave Ausnehmung des weiteren Einspannelements ein. Mittels der erfindungsgemäßen Ausgestaltung kann vorteilhaft eine effiziente Förderung eines Mediums erreicht werden. Zudem kann vorteilhaft eine kompakte Ausgestaltung der Fördervorrichtung erreicht werden.

Die erfindungsgemäße Fördervorrichtung soll hierbei nicht auf die oben beschriebene Anwendung und Ausführungsform beschränkt sein. Insbesondere kann die erfindungsgemäße Fördervorrichtung zu einer Erfüllung einer hierin beschriebenen Funktionsweise eine von einer hierin genannten Anzahl von einzelnen Elementen, Bauteilen und Einheiten sowie Verfahrensschritten abweichende Anzahl aufweisen. Zudem sollen bei den in dieser Offenbarung angegebenen Wertebereichen auch innerhalb der genannten Grenzen liegende Werte als offenbart und als beliebig einsetzbar gelten.

### Zeichnungen

Weitere Vorteile ergeben sich aus der folgenden Zeichnungsbeschreibung. In den Zeichnungen ist ein Ausführungsbeispiel der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine erfindungsgemäße Fördervorrichtung mit zumindest einer Klemmvorrichtung in einer schematischen Darstellung,
- Fig. 2: die erfindungsgemäße Fördervorrichtung mit zumindest einer teilweise demontierten Klemmvorrichtung in einer schematischen Darstellung,
- Fig. 3: einen Querschnitt durch die Klemmvorrichtung in einem eingespannten Zustand eines Schlauchförderelements der erfindungsgemäßen Fördervorrichtung in einer schematischen Darstellung,
- Fig. 4: einen Querschnitt durch die Klemmvorrichtung in einem uneingespannten Zustand des Schlauchförderelements der erfindungsgemäßen Fördervorrichtung in einer schematischen Darstellung,
- Fig. 5: eine Detailansicht einer Einspanneinheit der Klemmvorrichtung mit dem darin angeordneten Schlauchförderelement in einer schematischen Darstellung und
- Fig. 6: eine Detailansicht der Einspanneinheit der Klemmvorrichtung ohne das darin angeordnete Schlauchförderelement in einer schematischen Darstellung.

### Beschreibung des Ausführungsbeispiels

Figur 1 zeigt eine Fördervorrichtung 12 mit zumindest einer Klemmvorrichtung 10 und mit zumindest einer Antriebseinheit 20 zu einer Erzeugung einer auf zumindest ein Schlauchförderelement 16, 18 der Fördervorrichtung 12 einwirkenden Antriebskraft. Die Fördervorrichtung 12 ist als Pumpenvorrichtung, insbesondere als Schlauchpumpenvorrichtung, ausgebildet. Die Fördervorrichtung 12 ist in dem in Figur 1 dargestellten Ausführungsbeispiel für ein besseres Verständnis ohne Gehäuseeinheit der Fördervorrichtung 12 dargestellt. Die Gehäuseeinheit der Fördervorrichtung 12 kann jegliche, einem Fachmann als sinnvoll erscheinende Ausgestaltungen aufweisen. Insbesondere ist die Gehäuseeinheit auf eine, einem Fachmann bekannte Art und Weise dazu vorgesehen, Komponenten der Fördervorrichtung 12 zumindest teilweise zu umhüllen und/oder zu lagern. In dem in Figur 1 dargestellten Ausführungsbeispiel ist eine Grundplatte 64 der Fördervorrichtung 12 dargestellt, an der die Gehäuseeinheit fixierbar ist.

Zu einer Steuerung und/oder Regelung der Antriebseinheit 20 umfasst die Fördervorrichtung 12 zumindest eine Steuer- und/oder Regeleinheit 56, die eine, einem Fachmann bereits bekannte Ausgestaltung aufweist. Die Antriebseinheit 20 ist als Wendelantriebseinheit oder als Exzenterantriebseinheit ausgebildet. Zumindest eine Antriebsachse 58 eines Antriebselements 26 der Antriebseinheit 20 verläuft zumindest im Wesentlichen parallel zu einer Förderrichtung 22, 24 zumindest eines Schlauchförderelements 16, 18 der Fördervorrichtung 12, insbesondere zumindest im Wesentlichen parallel zu einer Förderrichtung 22, 24 durch zumindest einen Förderraum des Schlauchförderelements 16, 18. Das Antriebselement 26 ist als Antriebswendel oder als Exzenterwelle ausgebildet (Figur 2). Das Antriebselement 26 ist auf eine, einem Fachmann bereits bekannte Art und Weise drehbar in der Gehäuseeinheit (hier nicht näher dargestellt) der Fördervorrichtung 12 oder an der Grundplatte 64 gelagert. Die Antriebsachse 58 ist als Rotationsachse des Antriebselements 26 ausgebildet. Das Antriebselement 26 ist dazu vorgesehen, das zumindest eine Schlauchförderelement 16, 18 zu einer Förderung eines Mediums elastisch auszulenken und/oder zu verformen, insbesondere in einem mittels einer Einspanneinheit 14 der Klemmvorrichtung 10 eingespannten Zustand des Schlauchförderelements 16, 18. Das Schlauchförderelement 16, 18 ist elastisch verformbar ausgebildet. Das Antriebselement 26 ist dazu vorgesehen, eine Wanderwellenbewegung des Schlauchförderelements 16, 18 entlang einer Längsachse des Schlauchförderelements16, 18 zu erzeugen. Es ist denkbar, dass das Antriebselement 26 direkt auf das Schlauchförderelement 16, 18 einwirkt oder dass zwischen dem Antriebselement 26 und dem Schlauchförderelement 16, 18 ein Anregerelement (hier nicht näher dargestellt) der Fördervorrichtung 12 o. dgl. angeordnet ist, auf das das Antriebselement 26 direkt einwirkt, wobei das Anregerelement eine Einwirkung von Antriebskräften auf das Schlauchförderelement 16, 18 überträgt, das zumindest teilweise am Anregerelement anliegt. Um das Antriebselement 26 verteilt sind in dem in Figur 1 dargestellten Ausführungsbeispiel zwei Einspanneinheiten 14 der Klemmvorrichtung 10 angeordnet. Es ist jedoch auch denkbar, dass die Klemmvorrichtung 10 eine von eins oder zwei abweichende Vielzahl an Einspanneinheiten 14 umfasst, die dazu vorgesehen sind, zumindest jeweils ein Schlauchförderelement 16, 18 einzuspannen. Vorzugsweise weisen alle Einspanneinheiten 14 der Klemmvorrichtung 10 eine zumindest im Wesentlichen analoge Ausgestaltung auf.

Die Antriebseinheit 20 umfasst zu einer Bewegung, insbesondere einer Rotation, des Antriebselements 26 zumindest eine Motoreinheit 60. Die Motoreinheit 60 ist als Elektromotoreinheit ausgebildet. Es ist jedoch auch denkbar, dass die Motoreinheit 60 eine andere, einem Fachmann als sinnvoll erscheinende Ausgestaltung aufweist, wie beispielsweise eine Ausgestaltung als Verbrennungsmotoreinheit, als Hybridmotoreinheit o. dgl. Das Antriebselement 26 kann direkt, insbesondere drehfest, oder indirekt, wie beispielsweise mittels einer Getriebeeinheit der Fördervorrichtung 12 oder mittels zumindest eines Zahnradelements der Fördervorrichtung 12, mit einer Rotorwelle 62 der Motoreinheit 60 verbunden sein. Die Rotorwelle 62 weist eine Rotationsachse auf, die zumindest im Wesentlichen parallel, insbesondere koaxial, zur Antriebsachse 58 des Antriebselements 26 verläuft. Andere Ausgestaltungen und/oder Anordnungen der Verbindung zwischen dem Antriebselement 26 und der Motoreinheit 60 sind ebenfalls denkbar, wie beispielsweise mittels einer Winkelgetriebeeinheit, mittels einer schaltbaren Kupplung o. dgl. Des Weiteren umfasst die Fördervorrichtung 12 zumindest eine Fördermittelvorratseinheit (hier nicht näher dargestellt) zu einer Bevorratung eines zu fördernden Mediums, wobei die Fördermittelvorratseinheit zumindest mit dem Schlauchförderelement 16, 18 zu einer Förderung des Mediums verbunden ist.

Figur 3 zeigt eine Schnittansicht der Klemmvorrichtung 10. Die Klemmvorrichtung 10 für die Fördervorrichtung 12 umfasst zumindest eine Einspanneinheit 14 zu einer Einspannung des zumindest einen Schlauchförderelements 16, 18 der Fördervorrichtung 12, auf das zumindest in einem in der Einspanneinheit 14 angeordneten Zustand mittels der Antriebseinheit 20 der Fördervorrichtung 12 eine Antriebskraft zu einer Förderung eines Mediums ausübbar ist. Die Einspanneinheit 14 ist dazu vorgesehen, das Schlauchförderelement 16, 18 als Ganzes, betrachtet in einem quer zur Förderrichtung 22, 24 des Schlauchförderelements 16, 18 verlaufenden Querschnitt, gekrümmt einzuspannen. In Figur 3 ist das mittels der Einspanneinheit 14 eingespannte Schlauchförderelement 16, 18 in einem förderfreien Zustand des Schlauchförderelements 16, 18 dargestellt. Die Einspanneinheit 14 ist vorzugsweise dazu vorgesehen, das Schlauchförderelement 16, 18 als Ganzes, betrachtet in einem quer zur Förderrichtung 22, 24 des Schlauchförderelements 16, 18 verlaufenden Querschnitt, zumindest im Wesentlichen bogenförmig einzuspannen, wobei insbesondere sich gegenüberliegende Innenwandbereich des Schlauchförderelements 16, 18 aneinander anliegen. Besonders bevorzugt weist das Schlauchförderelement 16, 18 in einem mittels der Einspanneinheit 14 eingespannten Zustand zumindest in einem Mittelbereich des Schlauchförderelements 16, 18 eine bogenförmige Form auf, wobei an den Mittelbereich anschließende Randbereiche des Schlauchförderelements 16, 18, in denen insbesondere zumindest mehr als 50 % einer Gesamterstreckung der Innenwandung des Schlauchförderelements 16, 18 aneinander anliegen, sich ausgehend von dem Mittelbereich tangential von dem Mittelbereich weg erstrecken.

Bevorzugt wird das Schlauchförderelement 16, 18 infolge einer Einspannung in die Einspanneinheit 14, betrachtet in einem quer zu einer Förderrichtung 22, 24 des Schlauchförderelements 16, 18 verlaufenden Querschnitt, ausgehend von einer kreisförmigen Form (vgl. Figur 4) in eine gekrümmte, insbesondere bogenförmige, Form überführt, in der Innenwandungsbereiche des Schlauchförderelements 16, 18 zumindest teilweise aneinander anliegen (vgl. Figur 3).

Die Einspanneinheit 14 weist zumindest ein, insbesondere verschieden von dem Antriebselement 26 der Antriebseinheit 20 ausgebildetes, Einspannelement 28, 30 auf, das ein konvexes Anlageelement 32 umfasst, das eine Anlagefläche für das Schlauchförderelement 16, 18 bildet. Das konvexe Anlageelement 32 weist zumindest in einem Teilbereich des konvexen Anlageelements 32 eine konkave Ausnehmung 34 auf. Die konkave Ausnehmung 34 des konvexen Anlageelements 32 wird, betrachtet in einem quer zur Förderrichtung 22, 24 des Schlauchförderelements 16, 18 verlaufenden Querschnitt, durch drei in einem Teilbereich des konvexen Anlageelements 32 angeordnete und aufeinanderfolgende Kreisbogenabschnitte 36, 38, 40 des konvexen Anlageelements 32 begrenzt. Die Einspanneinheit 14 weist zumindest das Einspannelement 28, 30 und zumindest ein weiteres mit dem Einspannelement 28, 30 zusammenwirkendes Einspannelement 42, 44 auf, das zumindest eine konkave Ausnehmung 46 begrenzt, in die zumindest das konvexe Anlageelement 32 des Einspannelements 28, 30 in einem miteinander verbundenen Zustand des Einspannelements 28, 30 und des weiteren Einspannelements 42, 44 zumindest teilweise eingreift. Das weitere Einspannelement 42, 44 begrenzt zumindest die konkave Ausnehmung 46, in das zumindest das Antriebselement 26 der Antriebseinheit 20 zu einer Einwirkung einer Antriebskraft auf das Schlauchförderelement 16, 18 zumindest teilweise eingreift.

Das Einspannelement 28, 30 und das weitere Einspannelement 42, 44 sind zu einem Einspannen des Schlauchförderelements 16, 18 vorzugsweise aneinander fixierbar, insbesondere in einer Verbindungsebene 68 der Einspanneinheit 14. Zu einer Fixierung des Einspannelements 28, 30 und des weiteren Einspannelements 42, 44 aneinander umfasst die Klemmvorrichtung 10 vorzugsweise zumindest eine Fixiereinheit 66 (Figuren 1, 5 und 6). Die Fixiereinheit 66 kann jegliche, einem Fachmann als sinnvoll erscheinende Ausgestaltungen aufweisen, wie beispielsweise eine Ausgestaltung als Schraubfixiereinheit, als Klemmfixiereinheit, als Bajonettfixiereinheit o. dgl. Bevorzugt ist das Schlauchförderelement 16, 18 in einem eingespannten Zustand mittels des konvexen Anlageelements 32 zumindest teilweise in der konkaven Ausnehmung 46 des weiteren Einspannelements 42, 44 anordenbar. Die konkave Ausnehmung 46 des weiteren Einspannelements 42, 44 weist vorzugsweise zumindest einen Durchbruch 82 auf, durch den das Antriebselement 26 der Antriebseinheit 20 auf das in der Einspanneinheit 14 angeordnete Schlauchförderelement 16, 18 einwirken kann. Vorzugsweise erstreckt sich das konvexe Anlageelement 32 über die Verbindungsebene 68, in der das Einspannelement 28, 30 und das weitere Einspannelement 42, 44 miteinander verbunden sind, hinweg, insbesondere in die konkave Ausnehmung 46 des weiteren Einspannelements 42, 44 hinein. Das Einspannelement 28, 30 und das weitere Einspannelement 42, 44 sind vorzugsweise als Spannbacken ausgebildet. Es ist jedoch auch denkbar, dass das Einspannelement 28, 30 und/oder das weitere Einspannelement 42, 44 eine andere, einem Fachmann als sinnvoll erscheinende Ausgestaltung aufweisen.

Das Einspannelement 28, 30 weist zumindest eine abgewinkelte Einspannfläche 48 auf, insbesondere eine relativ zur Verbindungsebene 68 abgewinkelte Einspannfläche 48. Vorzugsweise umfasst das Einspannelement 28, 30 zumindest eine weitere abgewinkelte Einspannfläche 50, insbesondere eine relativ zur Verbindungsebene 68 abgewinkelte weitere Einspannfläche 50. Die Einspannfläche 48 des Einspannelements 28, 30 ist vorzugsweise einteilig mit dem konvexen Anlageelement 32 ausgebildet. Die weitere Einspannfläche50 des Einspannelements 28,30 ist bevorzugt einteilig mit dem konvexen Anlageelement 32 ausgebildet. Die Einspannfläche 48 und die weitere Einspannfläche 50 des Einspannelements 28,30 schließen vorzugsweise einen Winkel ein, der insbesondere kleiner ist als 180° und größer ist als 45°. Insbesondere begrenzt die Einspannfläche 48 und die weitere Einspannfläche 50 des Einspannelements 28, 30 die konkave Ausnehmung 34 des konvexen Anlageelements 32. Vorteilhafterweise umfasst das Einspannelement 28, 30 zumindest ein Haftelement 70, das an der Einspannfläche 48 des Einspannelements 28, 30 angeordnet ist (Figuren 4 bis 6). Das Haftelement 70 ist dazu vorgesehen, eine Haftkraft auf das Schlauchförderelement 16, 18 in einem mittels der Einspanneinheit 14 eingespannten Zustand auf das Schlauchförderelement 16, 18 auszuüben, um einer Bewegung des Schlauchförderelements 16, 18 entlang der Einspannfläche 48, insbesondere quer zur Förderrichtung 22, 24, entgegenzuwirken. Vorzugsweise umfasst das Einspannelement 28, 30 ein weiteres Haftelement 72, das an der weiteren Einspannfläche 50 des Einspannelements 28, 30 angeordnet ist. Insbesondere weist das weitere Haftelement 72 eine zum Haftelement 70 zumindest im Wesentlichen analoge Ausgestaltung auf. Bevorzugt weist das Einspannelement 28, 30 eine Vielzahl an Haftelementen 70 und weiteren Haftelementen 72 auf die an der Einspannfläche 48 und an der weiteren Einspannfläche 50 des Einspannelements 28, 30 angeordnet sind.

Die Einspanneinheit 14 weist zumindest das Einspannelement 28, 30 und zumindest das weitere mit dem Einspannelement 28, 30 zusammenwirkende Einspannelement 42, 44 auf, wobei das Einspannelement 28, 30 und das weitere Einspannelement 42, 44 jeweils zumindest eine abgewinkelte Einspannfläche 48, 50, 52, 54 aufweisen, die korrespondierend zueinander ausgebildet sind. Das weitere Einspannelement 42, 44 umfasst zumindest eine abgewinkelte Einspannfläche 52, insbesondere eine relativ zur Verbindungsebene 68 abgewinkelte Einspannfläche 52. Das weitere Einspannelement 42, 44 umfasst zumindest eine weitere abgewinkelte Einspannfläche 54, insbesondere eine relativ zur Verbindungsebene 68 abgewinkelte weitere Einspannfläche 54. Die Einspannfläche 52 und/oder die weitere Einspannfläche 54 des weiteren Einspannelements 42, 44 sind/ist bevorzugt einteilig mit dem weiteren Einspannelement 42, 44 ausgebildet. Die Einspannfläche 52 und die weitere Einspannfläche 54 des weiteren Einspannelements 42, 44 schließen vorzugsweise einen Winkel ein, der kleiner ist als 180° und größer ist als 45°. Die die abgewinkelte Einspannfläche 52 und/oder die weitere abgewinkelte Einspannfläche 54 des weiteren Einspannelements 42, 44 begrenzen/begrenzt zumindest die konkave Ausnehmung 46 des weiteren Einspannelements 42, 44, in die das Schlauchförderelement 16, 18 in zumindest einem eingespannten Zustand zumindest teilweise hineinragt.

Vorteilhafterweise umfasst das weitere Einspannelement 42, 44zumindest ein Haftelement 74, das an der Einspannfläche 52 des weiteren Einspannelements42, 44 angeordnet ist (Figuren 4 bis 6). Das Haftelement 74 ist dazu vorgesehen, eine Haftkraft auf das Schlauchförderelement 16, 18 in einem mittels der Einspanneinheit 14 eingespannten Zustand auf das Schlauchförderelement 16, 18 auszuüben, um einer Bewegung des Schlauchförderelements 16, 18 entlang der Einspannfläche 52, insbesondere quer zur Förderrichtung 22, 24, entgegenzuwirken. Vorzugsweise umfasst das weitere Einspannelement 42, 44 ein weiteres Haftelement 76, das an der weiteren Einspannfläche 54 des weiteren Einspannelements 42, 44 angeordnet ist. Insbesondere weist das weitere Haftelement 76 eine zum Haftelement 74 zumindest im Wesentlichen analoge Ausgestaltung auf.

Besonders bevorzugt ist das Schlauchförderelement 16, 18 in einem mittels der Einspanneinheit 14 eingespannten Zustand zwischen der Einspannfläche 48 und der weiteren Einspannfläche 50 des Einspannelements 28, 30 sowie der Einspannfläche 52 und der weiteren Einspannfläche 54 des weiteren Einspannelements 42, 44 angeordnet. Vorzugsweise liegt das Schlauchförderelement 16, 18 in einem mittels der Einspanneinheit 14 eingespannten Zustand an der Einspannfläche 48 und der weiteren Einspannfläche 50 des Einspannelements 28, 30 sowie der Einspannfläche 52 und der weiteren Einspannfläche 54 des weiteren Einspannelements 42, 44 an.

Das Einspannelement 28, 30 umfasst zumindest eine Einleitungsöffnung 78, mittels derer das Schlauchförderelement 16, 18 von einer Seite des Einspannelements 28, 30 zu einer anderen Seite des Einspannelements 28, 30, an der das konvexe Anlageelement 32 angeordnet ist, führbar ist. Das Einspannelement 28, 30 umfasst zumindest eine Ausleitungsöffnung 80, mittels derer das Schlauchförderelement 16, 18 von der Seite des Einspannelements 28, 30, an der das konvexe Anlageelement 32 angeordnet ist, zur anderen Seite des Einspannelements 28, 30, die dem konvexen Anlageelement 32 führbar ist. Mittels der Einleitungsöffnung 78 und der weiteren Ausleitungsöffnung 80 ist das Schlauchförderelement 16, 18 derart an der Einspanneinheit 14 anordenbar, dass zumindest ein Teilbereich des Schlauchförderelements 16, 18 frei von einer Antriebskrafteinwirkung anordenbar ist, insbesondere zu einer Verbindung des Schlauchförderelements 16, 18 mit beispielsweise einer Dosiereinheit, einer Ausgabeeinheit, der Fördermittelvorratseinheit o. dgl. Das konvexe Anlageelement 32 ist, betrachtet entlang der Förderrichtung 22, 24 des Schlauchförderelements 16, 18, zwischen der Einleitungsöffnung 78 und der Ausleitungsöffnung 80 angeordnet. Vorzugsweise ist die Einleitungsöffnung 78, betrachtet entlang der Förderrichtung 22, 24 des Schlauchförderelements 16, 18, vor dem konvexen Anlageelement 32 angeordnet. Bevorzugt ist die Ausleitungsöffnung 80, betrachtet entlang der Förderrichtung 22, 24 des Schlauchförderelements 16, 18, nach dem konvexen Anlageelement 32 angeordnet. Es ist jedoch auch eine umgekehrte Anordnung der die Einleitungsöffnung 78 und der Ausleitungsöffnung 80 denkbar.

### Bezugszeichen

- 10: Klemmvorrichtung
- 12: Fördervorrichtung
- 14: Einspanneinheit
- 16: Schlauchförderelement
- 18: Schlauchförderelement
- 20: Antriebseinheit
- 22: Förderrichtung
- 24: Förderrichtung
- 26: Antriebselement
- 28: Einspannelement
- 30: Einspannelement
- 32: Anlageelement
- 34: konkave Ausnehmung
- 36: Kreisbogenabschnitt
- 38: Kreisbogenabschnitt
- 40: Kreisbogenabschnitt
- 42: Einspannelement
- 44: Einspannelement
- 46: konkave Ausnehmung
- 48: Einspannfläche
- 50: Einspannfläche
- 52: Einspannfläche
- 54: Einspannfläche
- 56: Steuer- und/oder Regeleinheit
- 58: Antriebsachse
- 60: Motoreinheit
- 62: Rotorwelle
- 64: Grundplatte
- 66: Fixiereinheit
- 68: Verbindungsebene
- 70: Haftelement
- 72: Haftelement
- 74: Haftelement
- 76: Haftelement
- 78: Einleitungsöffnung
- 80: Ausleitungsöffnung
- 82: Durchbruch

## Patentansprüche

1. Fördervorrichtung mit zumindest einer Klemmvorrichtung, mit zumindest einem Schlauchförderelement (16, 18) und mit zumindest einer Antriebseinheit (20) zu einer Erzeugung einer auf das Schlauchförderelement (16, 18) einwirkenden Antriebskraft, wobei die Klemmvorrichtung zumindest eine Einspanneinheit (14) zu einer Einspannung zumindest des Schlauchförderelements (16, 18), auf das zumindest in einem in der Einspanneinheit (14) angeordneten Zustand mittels der Antriebseinheit (20) eine Antriebskraft zu einer Förderung eines Mediums ausübbar ist, aufweist, wobei die Einspanneinheit (14) zumindest ein verschieden von einem Antriebselement (26) der Antriebseinheit (20) ausgebildetes Einspannelement (28, 30) aufweist, das ein konvexes Anlageelement (32) umfasst, das eine Anlagefläche für das Schlauchförderelement (16, 18) bildet, **dadurch gekennzeichnet, dass** die Einspanneinheit (14) dazu vorgesehen ist, das Schlauchförderelement (16, 18) als Ganzes, betrachtet in einem quer zu einer Förderrichtung (22, 24) des Schlauchförderelements (16, 18) verlaufenden Querschnitt, gekrümmt einzuspannen, wobei die Einspanneinheit (14) zumindest das Einspannelement (28, 30) aufweist, das zumindest eine abgewinkelte Einspannfläche (48, 50) aufweist, wobei das Einspannelement (28, 30) zumindest ein Haftelement (70, 72) umfasst, das an der Einspannfläche (48, 50) des Einspannelements (28, 30) angeordnet ist.

2. Fördervorrichtung nach Anspruch 1, **dadurch gekennzeichnet, dass** die Einspanneinheit (14) zumindest das, verschieden von dem Antriebselement (26) der Antriebseinheit (20) ausgebildete, Einspannelement (28, 30) aufweist, das das konvexe Anlageelement (32) umfasst, das die Anlagefläche für das Schlauchförderelement (16, 18) bildet, wobei das konvexe Anlageelement (32) zumindest in einem Teilbereich eine konkave Ausnehmung (34) aufweist.

3. Fördervorrichtung nach Anspruch 2, **dadurch gekennzeichnet, dass** die konkave Ausnehmung (34) des konvexen Anlageelements (32), betrachtet in einem quer zu einer Förderrichtung (22, 24) des Schlauchförderelements (16, 18) verlaufenden Querschnitt, durch drei in einem Teilbereich des konvexen Anlageelements (32) angeordnete und aufeinanderfolgende Kreisbogenabschnitte (36, 38, 40) des konvexen Anlageelements (32) begrenzt wird.

4. Fördervorrichtung nach einem der vorhergehenden Ansprüche, **dadurch gekennzeichnet, dass** die Einspanneinheit (14) zumindest das Einspannelement (28, 30) und zumindest ein weiteres mit dem Einspannelement (28, 30) zusammenwirkendes Einspannelement (42, 44) aufweist, das zumindest eine konkave Ausnehmung (46) begrenzt, in die zumindest das konvexe Anlageelement (32) des Einspannelements (28, 30) in einem miteinander verbundenen Zustand des Einspannelements (28, 30) und des weiteren Einspannelements (42, 44) zumindest teilweise eingreift.

5. Fördervorrichtung nach einem der vorhergehenden Ansprüche, **dadurch gekennzeichnet, dass** die Einspanneinheit (14) zumindest das Einspannelement (28, 30) und zumindest ein weiteres mit dem Einspannelement (28, 30) zusammenwirkendes Einspannelement (42, 44) aufweist, wobei das Einspannelement (28, 30) und das weitere Einspannelement (42, 44) jeweils zumindest eine abgewinkelte Einspannfläche (48, 50, 52, 54) aufweisen, die korrespondierend zueinander ausgebildet sind.

6. Fördervorrichtung nach Anspruch 5, **dadurch gekennzeichnet, dass** zumindest die abgewinkelte Einspannfläche (52, 54) des weiteren Einspannelements (42, 44) zumindest eine konkave Ausnehmung (46), in die das Schlauchförderelement (16, 18) in zumindest einem eingespannten Zustand zumindest teilweise hineinragt, begrenzt.

7. Fördervorrichtung nach einem der vorhergehenden Ansprüche, **dadurch gekennzeichnet, dass** die Einspanneinheit (14) zumindest das Einspannelement (28, 30) und zumindest ein weiteres mit dem Einspannelement (28, 30) zusammenwirkendes Einspannelement (42, 44) aufweist, das zumindest eine konkave Ausnehmung (46) begrenzt, in das zumindest das Antriebselement (26) der Antriebseinheit (20) zu einer Einwirkung einer Antriebskraft auf das Schlauchförderelement (16, 18) zumindest teilweise eingreift.

## Claims

1. Conveying device with at least one clamping device, with at least one flexible-tube conveying element (16, 18) and with at least one drive unit (20) for a generation of a drive force acting onto the flexible-tube conveying element (16, 18),
the clamping device comprising at least one clamping-in unit (14) for a clamping-in at least of the flexible-tube conveying element (16, 18) wherein, at least in a state when the flexible-tube conveying element (16, 18) is arranged in the clamping-in unit (14), for a conveyance of a medium a drive force is exertable onto the flexible-tube conveying element (16, 18) by the drive unit (20),
the clamping-in unit (14) comprising at least one clamping-in element (28, 30) which is embodied differently than a drive element (26) of the drive unit (20) and which comprises a convex abutment element (32) that forms an abutment surface for the flexible-tube conveying element (16, 18),
**characterised in that** the clamping-in unit (14) is configured to clamp the flexible-tube conveying element (16, 18) as a whole in a curved fashion, viewed in a cross section, which extends transversely to a conveying direction (22, 24) of the flexible-tube conveying element (16, 18),
the clamping-in unit (14) comprising at least the clamping-in element (28, 30), which has at least one angled clamping-in surface (48, 50),
the clamping-in element (28, 30) comprising at least one adhesive element (70, 72) that is arranged on the clamping-in surface (48, 50) of the clamping-in element (28, 30).

2. Conveying device according to claim 1,
**characterised in that** the clamping-in unit (14) comprises at least the clamping-in element (28, 30), which is embodied differently than the drive element (26) of the drive unit (20) and comprises the convex abutment element (32) that forms the abutment surface for the flexible-tube conveying element (16, 18), the convex abutment element (32) having a concave recess (34) at least in a partial region.

3. Conveying device according to claim 2,
**characterised in that** the concave recess (34) of the convex abutment element (32), viewed in a cross section that extends transversely to a conveying direction (22, 24) of the flexible-tube conveying element (16, 18), is delimited by three circular-arc sections (36, 38, 40) of the convex abutment element (32) which are arranged in a partial region of the convex abutment element (32) and are directly subsequent to each other.

4. Conveying device according to one of the preceding claims,
**characterised in that** the clamping-in unit (14) comprises at least the clamping-in element (28, 30) and at least one further clamping-in element (42, 44) that acts together with the clamping-in element (28, 30) and delimits at least one concave recess (46) which at least the convex abutment element (32) of the clamping-in element (28, 30) engages in at least partially in a state when the clamping-in element (28, 30) and the further clamping-in element (42, 44) are connected with one another.

5. Conveying device according to one of the preceding claims,
**characterised in that** the clamping-in unit (14) comprises at least the clamping-in element (28, 30) and at least one further clamping-in element (42, 44) that acts together with the clamping-in element (28, 30), the clamping-in element (28, 30) and the further clamping-in element (42, 44) respectively having at least one angled clamping-in surface (48, 50, 52, 54), said clamping-in surfaces (48, 50, 52, 54) being embodied correspondingly to one another.

6. Conveying device according to claim 5,
**characterised in that** at least the angled clamping-in surface (52, 54) of the further clamping-in element (42, 44) delimits at least one concave recess (46) which the flexible-tube conveying element (16, 18) at least partially projects into in at least one clamped-in state.

7. Conveying device according to one of the preceding claims,
**characterised in that** the clamping-in unit (14) comprises at least the clamping-in element (28, 30) and at least one further clamping-in element (42, 44) that acts together with the clamping-in element (28, 30) and delimits at least one concave recess (46) which at least the drive element (26) of the drive unit (20) at least partially engages in for the purpose of an impact of a drive force onto the flexible-tube element.

## Revendications

1. Dispositif de transport avec au moins un dispositif de serrage, avec au moins un élément de transport à tuyau souple (16, 18) et avec au moins une unité d'entraînement (20) pour générer une force d'entraînement agissant sur l'élément de transport à tuyau souple (16, 18),
le dispositif de serrage comprenant au moins une unité d'enserrage (14) pour un enserrage au moins de l'élément de transport à tuyau souple (16, 18) sur lequel, au moins dans un état où il est agencé dans l'unité d'enserrage (14), une force d'entraînement peut être exercée pour un transport d'un médium,
l'unité d'enserrage (14) comprenant au moins un élément d'enserrage (28, 30) formé différemment d'un élément entraîneur (26) de l'unité d'entraînement (20) et comprenant un élément de culée convexe (32) qui forme une surface d'aboutement pour l'élément de transport à tuyau souple (16, 18),
**caractérisé en ce que** l'unité d'enserrage (14) est prévue pour enserrer d'une manière courbée l'élément de transport à tuyau souple (16, 18) dans son ensemble, vu dans une coupe transversale s'étendant transversalement à une direction de transport 22, 24), ,
l'unité d'enserrage (14) comportant au moins l'élément d'enserrage (28, 30) ayant au moins une surface anglée d'enserrage (48, 50),
l'élément d'enserrage (28, 30) comprenant au moins un élément d'adhérence (70, 72) qui est disposé sur la surface d'enserrage (48, 50) de l'élément d'enserrage (28, 30).

2. Dispositif de transport selon la revendication 1,
**caractérisé en ce que** l'unité d'enserrage (14) comporte au moins l'élément d'enserrage (28, 30) formé différemment de l'élément entraîneur (26) de l'unité d'entraînement (20) et comprenant l'élément convexe d'aboutement (32) qui réalise la surface d'aboutement pour l'élément de transport à tuyau souple (16, 18), l'élément convexe d'aboutement (32) comprenant une échancrure concave (34) au moins dans une zone partielle.

3. Dispositif de transport selon la revendication 2,
**caractérisé en ce que** vue dans une coupe transversale s'étendant transversalement à une direction de transport (22, 24) de l'élément de transport à tuyau souple (16, 18), l'échancrure concave (34) de l'élément convexe d'aboutement (32) est délimitée par trois sections d'arc de cercle (36, 38, 40) de l'élément convexe d'aboutement (32) qui sont agencées dans une zone partielle de l'élément convexe d'aboutement (32) et qui suivent l'une l'autre.

4. Dispositif de transport selon l'une quelconque des revendications précédentes,
**caractérisé en ce que** l'unité d'enserrage (14) comporte au moins l'élément d'enserrage (28, 30) et au moins un autre élément d'enserrage (42, 44) coopérant avec l'élément d'enserrage (28, 30) et délimitant au moins une échancrure concave (46) avec laquelle est au moins partiellement en prise au moins l'élément convexe d'aboutement (32) de l'élément d'enserrage (28, 30) dans un état où l'élément d'enserrage (28, 30) et l'autre élément d'enserrage (42, 44) sont raccordés l'un avec l'autre.

5. Dispositif de transport selon l'une quelconque des revendications précédentes,
**caractérisé en ce que** l'unité d'enserrage (14) comporte au moins l'élément d'enserrage (28, 30) et au moins un autre élément d'enserrage (42, 44) coopérant avec l'élément d'enserrage (42, 44),
chacun de l'élément d'enserrage (28, 30) et l'autre élément d'enserrage (42, 44) comportant au moins une surface anglée d'enserrage (48, 50, 52, 54), les surfaces anglées d'enserrage (48, 50, 52, 54) étant réalisées de telle manière qu'elles correspondent l'une à l'autre.

6. Dispositif de transport selon la revendication 5,
**caractérisé en ce qu'**au moins la surface anglée d'enserrage (52, 54) de l'autre élément d'enserrage (42, 44) délimite au moins une échancrure concave (46), dans laquelle saille l'élément de transport à tuyau souple (16, 18) au moins partiellement dans au moins un état serré.

7. Dispositif de transport selon l'une quelconque des revendications précédentes,
**caractérisé en ce que** l'unité d'enserrage (14) comporte au moins l'élément d'enserrage (28, 30) et au moins un autre élément d'enserrage (42, 44) coopérant avec l'élément d'enserrage (42, 44) et délimitant au moins une échancrure concave (46), où pour une action d'une force d'entraînement sur l'élément de transport à tuyau souple (16, 18) au moins l'élément entraîneur (26) de l'unité d'entraînement (20) engrène au moins partiellement dans ladite échancrure concave (46).
